# EUROPÄISCHE PATENTSCHRIFT

(11) **EP 1 403 206 B1**
(45) Veröffentlichungstag und Bekanntmachung des Hinweises auf die Patenterteilung: **13.08.2008**
(21) Anmeldenummer: 02027319.9
(22) Anmeldetag: 16.06.1999
(51) Int. Cl.: B67D 3/04

(54) **Zapfhahn**
Tap
Robinet

(30) Priorität: 17.06.1998 DE 19827015
(43) Veröffentlichungstag der Anmeldung: 31.03.2004
(62) Teilanmeldung aus: 99111673.2
(73) Patentinhaber: Sichert, Helmut, 90431 Nürnberg (DE)
(72) Erfinder: Sichert, Helmut, 90431 Nürnberg (DE)
(74) Vertreter: Sperling, Rüdiger

(56) Entgegenhaltungen:
- DE-C- 554 131

## Beschreibung

Die Erfindung betrifft eine Zapfvorrichtung, insbesondere für ein Bierfaß, gemäß dem Oberbegriff des Anspruchs 1.

Aus DE 195 40 542 A1 ist ein Bierfaß mit einer integrierten Zapfvorrichtung bekannt, die in der Mantelfläche des Bierfasses im unteren Bereich des Fasses angeordnet ist. Die Zapfvorrichtung besteht im wesentlichen aus einem hohlzylindrischen Außenteil und einem in dem Außenteil axial verschiebbaren, ebenfalls hohlzylindrischen Innenteil, wobei das Außenteil durch eine Öffnung in der Mantelfläche des Bierfasses in das Bierfaß hineinragt und an den Umfangsrändern des Loches fest mit der Wandung des Bierfasses verbunden ist, um das Loch abzudichten. Das hohlzylindrische Außenteil der Zapfvorrichtung weist in seiner Mantelfläche eine Öffnung auf, durch die Bier in das Innere des Außenteils eintreten kann. Das ebenfalls hohlzylindrische Innenteil weist dagegen an seinem außenliegenden Ende im Bereich der Mantelfläche unten eine Austrittsöffnung auf, durch die Bier gezapft werden kann, wobei die innenliegende Stirnseite des hohlzylindrischen Innenteils frei ist, um ein Eintreten von Bier aus dem hohlzylindrischen Außenteil in das Innenteil zu ermöglichen. Bei der Lagerung und beim Transport dieses Bierfasses ist das Innenteil vollständig in das Außenteil hineingeschoben. Zum einen schließt die Zapfvorrichtung hierbei an ihrer Außenseite nahezu bündig mit der Mantelfläche des Bierfasses ab, so daß eine Beschädigung der Zapfvorrichtung beim Transport weitgehend ausgeschlossen ist. Zum anderen wird die Öffnung in der Mantelfläche des hohlzylindrischen Außenteils in diesem Zustand durch die Mantelfläche des hohlzylindrischen Innenteils abgedeckt, so daß kein Bier aus dem Faß austreten kann. Zum Zapfen wird dann das hohlzylindrische Innenteil mittels eines an der äußeren Stirnseite des Innenteils angeformten Griffs axial herausgezogen. Das Bier fließt durch die Öffnung in der Mantelfläche des Außenteils, dann durch die offene innere Stirnseite des Innenteils und wird anschließend über die Austrittsöffnung in der Mantelfläche des Innenteils abgegeben.

Das vorstehend beschriebene, bekannte Bierfaß mit der integrierten Zapfvorrichtung ermöglicht zwar einen sofortigen Zapfbeginn ohne eine vorherige manuelle Installation, nachteilig bei der bekannten Zapfvorrichtung ist jedoch, daß Innenteil und Außenteil eine Preßpassung bilden, um eine hinreichende Dichtwirkung zu erzielen, wodurch die axiale Verschiebung des Innenteils nur mit einem relativ großen Kraftaufwand möglich ist. Insbesondere bei einem weitgehend geleerten und entsprechend leichten Bierfaß kann dies zu einem Umkippen des Bierfasses führen bzw. ein Festhalten des Bierfasses erforderlich machen.

Aus der DE 554131 ist ein Rohrschieberzapfhahn bekannt, bei welchem ein in einem fest stehenden Aussenrohr gegen Drehung gesichertes Innenrohr ausziehbar angeordnet ist. Zwischen dem Außenrohr und dem Schieber sind keine zusätzlichen Dichtungen vorgesehen, vielmehr weist der Schieber am Aussenende des Innenrohres ein um dessen Achse lose drehbares Griffstück auf, das unter Zwischenschaltung einer Dichtungsscheibe bei eingeschobenem Schieber nach dem Anschrauben eine Abdichtung gewährleisten kann.

Der Erfindung liegt die Aufgabe zugrunde, eine Dichtung für eine Zapfvorrichtung bereitzustellen.

Die Aufgabe wird - ausgehend von der bekannten Zapfvorrichtung, dadurch gelöst, dass zwischen dem Innenteil und dem Außenteil mindestens eine Dichtung angeordnet ist und dass mindestens eine Dichtung im Bereich der Durchflußöffnung des Außenteils ausgebildet ist.

In einer Variante der Erfindung ist die Zapfvorrichtung zweiteilig mit einem hohlzylindrischen Außenteil und einem hohlzylindrischen Innenteil aufgebaut, wobei das hohlzylindrische Innenteil um seine Längsachse gedreht werden kann, um entsprechende Öffnungen in den Mantelflächen von Innenteil und Außenteil mehr oder weniger in Deckung zu bringen und damit den Flüssigkeitsstrom zu steuern. Die Öffnungen im Außenteil und Innenteil weisen hierbei jeweils eine besondere Form auf, um beim Verdrehen ein feinfühliges Dosieren des Flüssigkeitsstroms zu ermöglichen. So weist mindestens eine der beiden Öffnungen in Außenteil und Innenteil eine in Richtung der jeweils anderen Öffnung abnehmende Breite auf, um beim Öffnen eine gleichmäßige Zunahme des Flüssigkeitsstroms zu erreichen, da der Flüssigkeitsstrom von der Größe der in Deckung übereinanderliegenden Öffnungsflächen abhängt. So können die Öffnungen beispielsweise dreiecksförmig ausgebildet sein, wobei die Spitzen der Dreiecke jeweils der anderen Öffnung zugewandt sind.

Bei einer vorteilhaften Ausführungsform kann zwischen dem Innenteil und dem Außenteil mindestens eine Dichtung angeordnet sein. Dabei ist es günstig, wenn die mindestens eine Dichtung im Bereich der Durchflußöffnung des Außenteils ausgebildet ist.

Bei einer Variante der Ausführungsformen kann es günstig sein, daß vor und/oderhinter der jeweiligen Durchflußöffnung um das Innenteil je ein Dichtungsring angeordnet ist. Dadurch wird verhindert, daß Flüssigkeit in den Spalt zwischen Innenteil und Außenteil eintritt und durch die Durchflußöffnung zum Ventil gelangen kann, insbesondere dann, wenn vor und hinter der Durchflußöffnung des Außenteils die Dichtungsringe in einer Ringnut im Außenteil festliegen.

Vorteilhaft kann sein, daß die Dichtung als eine die Durchflußöffnung in der Wand des Außenteils umgebende Manschette ausgebildet ist, die in dem Spalt zwischen dem Innen- und dem Außenteil einen Dichtwulst entlang des Außenumfangs der Durchflußöffnung aufweist. Hierdurch kann bei einer Ausführungsform, bei der das Außenteil an seinem in das Faß ragende Ende verschlossen ist, die Abdichtung gegen Eintreten von Flüssigkeit in den Innenkanal des Innenteils bei hineingeschobenem Innenteil sicher gewährleistet werden.

Dabei kann es günstig sein, daß der Dichtwulst in Richtung des Faßinneren als Dichtfläche ausgebildet ist, wobei vorteilhafterweise die Öffnung für den Durchfluß in dem Außenrohr als Langloch ausgebildet ist, in welchem der Dichtwulst eingespritzt ist. In einer solchen Ausbildung weist das Dichtungsmaterial die eigentliche Durchflußöffnung durch das Außenteil hindurch auf. Dabei ist es sinnvoll, daß die flächige Ausdehnung etwas mehr als die lichte Weiter der Durchflußöffnung des Innenteils beträgt. Hierdurch wird sichergestellt, daß auch bei teilweiser oder beginnender Überlappung der jeweiligen Durchflußöffnungen eine Abdichtung gegen den Zwischenspalt zwischen dem Innen- und dem Außenteil gewährleistet ist.

Vorteilhafterweise besteht die Dichtung aus elastischem, spritzfähigem Material. Besonders günstig kann es sein, daß die Dichtung für die Durchflußöffnung in dem Außenteil einstückig mit der Abschlußdichtung zwischen Zapfer und Faß ausgebildet ist, wobei die Abschlußdichtung an das Außenteil angespritzt ist.

Bei einer besonders vorteilhaften Ausführungsform sind Mittel zum lösbaren Festsetzen des Innenteils in der Betriebsstellung vorgesehen, d.h. in derjenigen Stellung, in der die Durchflußöffnungen des Innen- und des Außenteils im wesentlichen fluchten.

Dabei können vorteilhafterweise die Begrenzungsmittel als Mittel zum lösbaren Festsetzen ausgebildet sein. Hierbei ist es günstig, wenn eine Rastausnehmung am Innenteil ausgebildet ist, in die eine am Außenteil angeordnete federnde Rastnase lösbar eingreift. Durch die Verwendung der Begrenzungseinrichtung als Mittel zum Festsetzen können besondere Arretierungsmittel eingespart werden, die erforderlich sind, das Innenteil in der Betriebsposition, in der sich die Durchflußöffnungen in Deckung befinden, festzuhalten. Vorteilhafterweise ist die Rastnase an einem federnden Element angeformt, das einstückig am Außenteil angeformt ist. Hierbei kann das federnde Element unter Druck der das Außenteil umschließenden Gummidichtung in die Betriebsposition gedrängt sein, so daß die Federkraft sowohl aus dem Material herrührt, aus dem das federnde Element erstellt ist, als auch aus der Flexibilität des Dichtungsmaterials.

Die erfindungsgemäße Zapfvorrichtung ist nicht auf die Verwendung bei Bierfässern beschränkt, sondern läßt sich auch mit anderen Flüssigkeitsbehältern einsetzen. Entscheidend ist lediglich, daß die Zapfvorrichtung in der Wandung des Flüssigkeitsbehälters vormontiert wird, so daß eine Flüssigkeitsentnahme ohne vorherige Installationsarbeiten möglich ist.

Auch ist zu bemerken, daß Außenteil und Innenteil nicht notwendigerweise zylindrisch ausgeführt sein müssen. So können diese Bauteile beispielsweise auch einen rechteckigen Querschnitt aufweisen oder dreieckig sein, wodurch auch eine Verdrehung des Innenteils in dem Außenteil verhindert wird.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren dargestellt. Es zeigen:
- Fig. 1: eine Darstellung einer Zapfvorrichtung, teilweise im Längsschnitt, mit Dichtung zwischen Innenteil und Außenteil;
- Fig. 2: eine alternative Ausführungsform sowohl der Dichtung als auch der Mittel zum Festsetzen im Längsschnitt entsprechend der Darstellung in Fig. 1;
- Fig. 3: eine Draufsicht auf die Dichtung zwischen dem Innenteil und dem Außenteil, und
- Fig. 4: eine Ansicht auf den Schnitt entlang der Linie A-A in Fig. 3.

In Fig. 1 ist ein Bereich einer Zapfvorrichtung im Schnitt dargestellt.

Bei dieser Ausführungsform ist das Außenteil 2 mit einer Dichtung 60 im Bereich der Durchflußöffnungen 61 bzw. 61' zwischen dem Außenteil 2 und dem Innenteil 5 ausgestattet. Diese Dichtung ist hier einstückig mit dem Dichtungselement 3 ausgebildet, das zwischen dem Außenteil 2 und dem Umfangsrand der Öffnung in der Wandung 1 des Faßes angeordnet ist. Das Dichtungsmaterial besteht in diesem Fall aus elastischem, spritzfähigem Material.

Bei dem in Fig. 3 und 4 dargestellten alternativen Ausführungsbeispiel ist die Dichtung 60 als ein separates Teil ausgebildet, das in ein Langloch 70 im Außenteil 2 eingesetzt ist. Die Dichtung weist zum Innenteil 5 hin einen Dichtwulst 63 auf, der geringfügig größer ist als der Spalt 64 zwischen dem Innenteil 5 und dem Außenteil 2. Das Langloch erstreckt sich in Richtung Faßinnere, wobei die Dichtung 60 einen Bereich 72 aufweist, der ausreichend groß ist, um die Durchflußöffnung 61' im Innenteil 2 vollständig abzudecken, wenn diese sich während des Herausziehens des Innenteils kurz vor dem Überlappen mit der Durchflußöffnung 61 im Außenteil 2 auf dieser Dichtung befindet. Die Dichtung 60 ist als Manschette 62 ausgebildet, d.h. auch an der Außenseite des Außenteils 2 ist ein wulstartiger Rand an der Dichtung 60 ausgebildet, so daß die Dichtung 60 in das Langloch 70 einknöpfbar ist. Durch diese Ausbildung wird sichergestellt, daß ein Eindringen von Bier in den Spalt 64 während der beginnenden Überlappung der beiden Öffnungen 61 und 61' nicht stattfindet, so daß ein Austreten von Bier zwischen den verschiebbaren Teilen 2 und 5 vermieden wird.

Bei der in Fig. 2 dargestellten Ausführungsform besteht die Dichtung 60 aus einem Satz Dichtringen 60' und 60", wobei der Dichtring 60' in einer entsprechenden Nut 73 im Außenteil 2 und der Dichtring 60" in einer entsprechenden Nut in dem Innenteil 5 eingesetzt ist. Auch dieses Material kann sowohl als separates Teil oder aber bei der Herstellung der jeweiligen Teile mitangespritzt sein. Bei einer derartigen Dichtringanordnung, d.h. wenn zwischen der Durchflußöffnung 61 im Innenteil 5 und dem faßseitigen Ende dieses Innenteils ein Dichtring 73' angeordnet ist, kann das Außenteil 2 am faßseitigen Ende offen bleiben.

In Fig. 1 ist auch ein weiteres Ausführungsbeispiel einer Begrenzungseinrichtung dargestellt, die den Weg des Innenteils beim Herausziehen begrenzt. Wie bereits in Verbindung mit Fig. 1a beschrieben, kann in dem Innenteil eine Nut 7 und an dem Außenteil eine Feder 6 angeformt sein. Es sei darauf hingewiesen, daß die Nut 7 dann nicht zwingend erforderlich ist, wenn das Innenteil 5 einen von einem Kreisquerschnitt verschiedenen Querschnitt besitzt, so daß die Verdrehsicherheit bereits durch die äußere Form sichergestellt ist. Bei einem weiteren Ausführungsbeispiel kann statt der Nut 7 lediglich eine Rastausnehmung 66 vorgesehen sein, in die eine am Außenteil angeordnete federnde Rastnase 67 lösbar eingreift. Bei dem in Fig. 11 dargestellten Ausführungsbeispiel ist die federnde Rastnase im vorderen Bereich des Außenteils 2 in unmittelbarer Nachbarschaft der Faßwand 1 einstückig an einem federnden Element 28 angeformt, das seinerseits integral am Außenteil ausgeformt ist. Dadurch, daß das federnde Element 28 im vorderen Bereich des Außenteils 2 ausgebildet ist, kann die das Außenteil umschließende Gummidichtung 3 soweit vorgezogen werden, daß sie das federnde Element und somit die Rastnase nach innen drückt und mit zusätzlicher Federkraft die Rastnase in der Ausnehmung 67 hält. An der Rastnase 67 wie auch an der Rastausnehmung 66 können die Kanten und Flächen so gestaltet sein, daß zwar eine deutliche und merkbare Arretierung herbeigeführt wird, daß jedoch auch unter Aufwendung eines bestimmten Drucks das Innenteil wieder aus der Betriebsposition in die Schließ- oder Ruheposition, in der keine Flüssigkeit gezapft wird, verbracht werden kann.

An dem faßseitigen Ende des Innenteils 5 ist eine Auflauframpe 69 für die in den lichten Querschnitt des Außenteils, d.h. in den Hohlrand 4, hineinragende Rastnase 67 angeformt.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch machen.

## Patentansprüche

1. Zapfvorrichtung für einen Flüssigkeitsbehälter, insbesondere für ein Bierfaß, mit einem Außenteil (2) zum Einsetzen in ein Loch in der Wandung (1) des Flüssigkeitsbehälters, mit einem eine Führungsbuchse bildenden Hohlkanal zur Aufnahme eines Innenteils (5), das in der Führungsbuchse des Außenteils zwischen einer innenliegenden Transportstellung und einer außenliegenden Betriebsstellung bewegbar ist und zur Flüssigkeitsdurchführung einen Hohlkanal aufweist, der außen in einer Austrittsöffnung mündet, wobei in der Mantelfläche des Außenteils (2) und des Innenteils (5) jeweils mindestens eine Öffnung (61, 61') angeordnet ist und das Innenteil (5) zumindest in der Betriebsstellung in der Führungsbuchse des Außenteils (2) um seine Längsachse drehbar ist, um die Öffnungen (61, 61') in Außenteil (2) und Innenteil (5) mehr oder weniger in Deckung zu bringen und **dadurch** die Flüssigkeitsabgabe zu steuern, wobei zwischen dem Innenteil (5) und dem Außenteil (2) mindestens eine Dichtung (60; 60', 60") angeordnet ist und wobei
die mindestens eine Dichtung (60; 60'; 60") im Bereich der Durchflußöffnung (61) des Außenteils (2) ausgebildet ist.

2. Zapfvorrichtung nach Anspruch 1, **dadurch gekennzeichnet, dass** vor und/oder hinter den Durchflußöffnung (61, 61') um das Innenteil je ein Dichtungsring (60, 60') angeordnet ist.

3. Zapfvorrichtung nach Anspruch 1, **dadurch gekennzeichnet, dass** die Dichtung als eine die Durchflußöffnung in der Wand des Außenteils umgebende Manschette (62) ausgebildet ist, die in dem Spalt (44) zwischen dem Innen- und dem Außenteil einen Dichtwulst (63) entlang des Außenumfangs der Durchflußöffnung aufweist.

4. Zapfvorrichtung nach Anspruch 3, **dadurch gekennzeichnet, dass** der Dichtwulst (63) in Richtung Faßinnere flächig ausgebildet ist.

5. Zapfvorrichtung nach Anspruch 4, **dadurch gekennzeichnet, dass** die flächige Ausdehnung etwas mehr als die lichte Weite der Durchflußöffnung (61') des Innenteils (5) beträgt.

6. Zapfvorrichtung nach einem der vorhergehenden Ansprüche, **dadurch gekennzeichnet, dass** die Dichtung (60) aus einem elastischen, spritzfähigen Material besteht.

7. Zapfvorrichtung nach Anspruch 1, **dadurch gekennzeichnet, dass** die Dichtung (60') für die Durchflußöffnung (61) in dem Außenteil (2) einstückig mit einer Abschlußdichtung (3) zwischen Zapfer und Faß ausgebildet ist.

8. Zapfvorrichtung nach Anspruch 7, **dadurch gekennzeichnet, dass** die Abschlußdichtung (3) an das Außenteil (2) angespritzt ist.

9. Zapfanordnung nach einem der vorhergehenden Ansprüche, wobei eine Begrenzungseinrichtung den Weg des Innenteils beim Herausziehen begrenzt, **gekennzeichnet durch** Mittel (65) zum lösbaren Festsetzen des Innenteils (5) in der Betriebsstellung, in der die Durchflußöffnungen (61',61) des Innenteils (5) und des Außenteils (2) im wesentlichen fluchten.

10. Zapfanordnung nach Anspruch 9, **dadurch gekennzeichnet, daß** die Begrenzungsmittel als Mittel zum lösbaren Festsetzen ausgebildet sind.

11. Zapfanordnung nach Anspruch 10, **dadurch gekennzeichnet, daß** eine Rastausnehmung (66) am Innenteil (5) ausgebildet ist, in die eine am Außenteil (2) angeordnete federnde Rastnase (67) lösbar eingreift.

12. Zapfanordnung nach Anspruch 11, **dadurch gekennzeichnet, daß** die Rastnase (67) an einem federnden Element (68) angeformt ist, das einstückig am Außenteil angeformt ist.

13. Zapfanordnung nach Anspruch 12, **dadurch gekennzeichnet, daß** das federnde Element (68) unter Druck der das Außenteil umschließenden Gummidichtung (3) in die Betriebsposition gedrängt ist.

14. Zapfanordnung nach mindestens einem der Ansprüche 9 bis 13, **dadurch gekennzeichnet, daß** an dem faßseitigen Ende des Innenteils (5) eine Auflauframpe (69) für die in den lichten Querschnitt des Außenteils ragende Rastnase (67) angeformt ist.

## Claims

1. A dispensing device for a liquid container, in particular for a beer barrel, comprising an external part (2) for inserting into a hole in the wall (1) of the liquid container, a hollow duct forming a guide bushing for accommodating an internal part (5) which is movable in the guide bushing of the external part between an internal transport position and an external operating position and which, for the purpose of liquid passage, encompasses a hollow duct which opens into an outlet on the outside, wherein at least one opening (61, 61') is disposed in the jacket surface of the external part (2) and of the internal part (5), respectively, and wherein the internal part (5) is pivotable about its longitudinal axis in the guide bushing of the external part (2) at least in the operating position so as to align the openings (61, 61') in the external part (2) and internal part (5) to a greater or lesser extent and to thus control the liquid discharge, wherein at least one seal (60; 60', 60") is arranged between the internal part (5) and the external part (2) and wherein said at least one seal (60; 60', 60") is formed in the region of the discharge opening (61) of the external part (2).

2. The dispensing device according to claim 1, **characterized in that** a sealing ring (60', 60") is in each case arranged around the internal part in front of and/or behind the discharge openings (61, 61').

3. The dispensing device according to claim 1, **characterized in that** the seal is embodied as a sleeve (62) surrounding the discharge opening in the wall of the external part, said sleeve (62) encompassing a sealing bead (63) along the outer periphery of the discharge opening in the gap (44) between the internal and the external part.

4. The dispensing device according to claim 3, **characterized in that** the sealing bead (63) is embodied so as to be planar in the direction of the interior of the barrel.

5. The dispensing device according to claim 4, **characterized in that** the planar expansion is slightly more than the inner width of the discharge opening (61') of the internal part (5).

6. The dispensing device according to one of the preceding claims, **characterized in that** the seal (60) consists of an elastic, injectable material.

7. The dispensing device according to claim 1, **characterized in that** the seal (60') for the discharge opening (61) in the external part (2) is embodied in one piece with a closing seal (3) between dispenser and barrel.

8. The dispensing device according to claim 7, **characterized in that** the closing seal (3) is injection molded to the external part (2).

9. The dispensing device according to one of the preceding claims, wherein a limiting device limits the travel of the internal part in response to being pulled out, **characterized by** means (65) for detachably fixing the internal part (5) in the operating position, in which the discharge openings (61', 61) of the internal part (5) and of the external part (2) are substantially aligned.

10. The dispensing device according to claim 9, **characterized in that** the limiting means are embodied as means adapted for detachably fixing.

11. The dispensing device according to claim 10, **characterized in that** a catch recess (66) is embodied on the internal part (5), into which a resilient detent (67), which is arranged on the external part (2), is detachably engaged.

12. The dispensing device according to claim 11, **characterized in that** the detent (67) is molded to a resilient element (68), which is molded to the external part in one piece.

13. The dispensing device according to claim 12, **characterized in that** the resilient element (68) is pushed into the operating position under pressure of the rubber seal (3), which encloses the external part.

14. The dispensing device according to at least one of claims 9 to 13, **characterized in that** a leading ramp (69) for the detent (67) projecting into the inner cross section of the external part is molded to the end of the internal part (5) on the side of the barrel.

## Revendications

1. Dispositif de robinet pour un récipient contenant du liquide, en particulier pour un tonneau de bière, avec une partie externe (2) pour l'insertion dans un trou de la paroi (1) d'un récipient de liquide, avec un canal creux formant une douille de guidage pour le logement d'une partie interne (5) qui est mobile dans la douille de guidage de la partie externe entre une position de transport interne et une position de fonctionnement externe et qui présente un canal creux pour le passage du liquide, canal qui débouche à l'extérieur dans une ouverture de sortie, au moins une ouverture (61, 61') étant disposée dans la surface d'enveloppe de la partie externe (2) et de la partie interne (5), et la partie interne (5) étant au moins rotative dans la position de fonctionnement dans la douille de guidage de la partie externe (2) autour de son axe longitudinal, pour superposer plus ou moins les ouvertures (61, 61') dans la partie externe (2) et dans la partie interne (5) et de piloter ainsi la délivrance de liquide, entre la partie interne (5) et la partie externe (2) au moins une garniture d'étanchéité (60; 60'; 60") étant disposée et
au moins une garniture d'étanchéité (60, 60', 60") étant réalisée dans la zone de l'ouverture d'écoulement (61) de la partie externe (2).

2. Dispositif de robinet selon la revendication 1, **caractérisé en ce que** devant et/ou derrière les ouvertures d'écoulement (61, 61'), une bague d'étanchéité (60', 60") est disposée respectivement autour de la partie interne.

3. Dispositif de robinet selon la revendication 1, **caractérisé en ce que** le la garniture d'étanchéité est réalisée comme une manchette (62) entourant l'ouverture d'écoulement dans la paroi de la partie externe, manchette qui présente, dans la fente (44) entre la partie interne et externe, un bourrelet d'étanchéité (63) le long de la périphérie externe de l'ouverture découlement.

4. Dispositif de robinet selon la revendication 3, **caractérisé en ce que** le bourrelet d'étanchéité (63) est réalisé plan en direction de l'intérieur du tonneau.

5. Dispositif de robinet selon la revendication 4, **caractérisé en ce que** l'extension plane est environ un peu plus grande que la largeur interne de l'ouverture d'écoulement (61') de la partie interne (5).

6. Dispositif selon l'une des revendications précédentes, **caractérisé en ce que** la garniture d'étanchéité (60) se compose d'un matériau élastique, injectable.

7. Dispositif de robinet selon la revendication 1, **caractérisé en ce que** la garniture d'étanchéité (60') est réalisée pour une ouverture d'écoulement (61) dans la partie interne(2) d'une seule pièce avec une garniture d'étanchéité de fermeture (3) entre le robinet et le tonneau.

8. Dispositif de robinet selon la revendication 7, **caractérisé en ce que** la garniture d'étanchéité (3) est moulée par injection sur la partie externe (2).

9. Dispositif de robinet selon l'une des revendications précédentes, un dispositif de délimitation délimitant le trajet de la partie interne lors du retrait, **caractérisé par** des moyens (65) pour la fixation amovible de la partie interne (5) dans la position de fonctionnement dans laquelle les ouvertures d'écoulement (61', 61) de la partie interne (5) et de la partie externe (2) sont sensiblement alignées

10. Dispositif de robinet selon la revendication 9, **caractérisé en ce que** les moyens de délimitation sont réalisés come moyen pour une fixation amovible.

11. Dispositif de robinet selon la revendication 10, **caractérisé en ce qu'**un évidement d'encliquetage (66) est réalisé dans la partie interne (5) et dans lequel s'engage de manière amovible un tenon d'encliquetage (67) disposé élastiquement sur la partie externe (2).

12. Dispositif de robinet selon la revendication 11, **caractérisé en ce que** le tenon d'encliquetage (67) est moulé sur un élément élastique (68) moulé d'une seule pièce sur la partie externe.

13. Dispositif de robinet selon la revendication 12, **caractérisé en ce que** l'élément élastique (68) est comprimé dans la position de travail sous la pression de la garniture d'étanchéité (3) entourant la partie externe.

14. Dispositif de robinet selon au moins l'une des revendications 9 à 13, **caractérisé en ce qu'**une rampe de montée (69) est moulée sur l'extrémité côté tonneau de la partie interne (5) pour le tenon d'encliquetage (67) s'engageant dans la section transversale ouverte de la partie externe.
